# EUROPÄISCHE PATENTSCHRIFT

(11) **EP 3 072 999 B1**
(45) Veröffentlichungstag und Bekanntmachung des Hinweises auf die Patenterteilung: **06.06.2018**
(21) Anmeldenummer: 16000155.8
(22) Anmeldetag: 22.01.2016
(51) Int. Cl.: D01G 1/04, B26D 1/20, B26D 7/26

(54) **VORRICHTUNG ZUM SCHNEIDEN VON STAPELFASERN**
DEVICE FOR CUTTING STAPLE FIBERS
DISPOSITIF DE COUPE DE FIBRES DISCONTINUES

(30) Priorität: 23.03.2015 DE 102015104330
(43) Veröffentlichungstag der Anmeldung: 28.09.2016
(73) Patentinhaber: Oerlikon Textile GmbH & Co. KG, 42897 Remscheid (DE)
(72) Erfinder: Schröder, Rolf, 63225 Langen (DE)
(74) Vertreter: dompatent von Kreisler Selting Werner - Partnerschaft von Patent- und Rechtsanwälten mbB

(56) Entgegenhaltungen:
- WO-A1-01/07692
- CN-Y- 201 386 161
- DE-A1- 2 554 578
- DE-A1- 2 745 610
- DE-U1- 9 100 822
- US-A1- 2003 056 376

## Beschreibung

Die Erfindung betrifft eine Vorrichtung zum Schneiden von Stapelfasern aus einem Bündel von endlosen Fasersträngen, die um ein drehbares Schneidrad zumindest teilweise herumgeleitet werden, wobei das Schneidrad auf seinem Umfang eine Vielzahl von Messern aufweist, die mit einem druck- oder kraftbelasteten Druckelement derart zusammen wirken, dass die Faserstränge zwischen dem Druckelement und den Messern zerschnitten werden, wobei das Schneidrad über eine Welle mit einem Antrieb antreibbar gekoppelt ist.

Zwischen dem Schneidrad und dem Druckelement laufen die endlosen Faserstränge, die durch die Messer - entsprechend der Teilung durch die Anordnung der Messer auf dem Umfang des Messerträgers - in eine vorgegebene Länge an Stapelfasern zerteilt werden. Da dieser Vorgang kein klassisches Schneiden, sondern ein Zerdrücken mit Gleitreibung ist, können nach einer bestimmten Zeit die Messer stumpf werden und sogar brechen. Daher muss in regelmäßigen Abständen das Schneidrad gewechselt werden, was möglichst schnell erfolgen soll, da bei kontinuierlicher Produktion der Endlosfasern ein Zwischenspeicher nur eine begrenzte Menge aufnehmen kann.

Nach dem Stand der Technik ist es bekannt, eine Zentralschraube der Antriebswelle von unten manuell durch den Sammeltrichter zu lösen. Alternativ kann die Zentralschraube von oben über einen heb- und senkbaren Druckluftschrauber gelöst werden. Danach kann das Schneidrad abgesenkt und ausgetauscht werden.

Die EP 0059234 B1 zeigt eine Faserschneidvorrichtung, bei der das Schneidrad von mehreren Bauteilen gekapselt wird und erst durch manuelles Lösen von mehreren Schrauben und Passstiften das Schneidrad entnommen werden kann. Hierzu muss die gesamte Anlage stillstehen, da bei diesem Zeitaufwand ein möglicher Zwischenspeicher die kontinuierlich produzierte Menge an Endlosfasern nicht aufnehmen kann. Bei Produktionsanlagen großer Tonnage wird erwartet, dass der Zeitaufwand zum Wechseln des Schneidrades maximal 45 Sekunden beträgt.

Aus der WO 01/07692 A1 ist eine weitere Faserschneidvorrichtung bekannt, bei welcher die Antriebswelle eines Schneidrades innerhalb einer Lagerbuchse drehbar gelagert ist, wobei die Lagerbuchse starr mit der Antriebswelle verbunden ist. Durch Drehung der Lagerbuchse in Verbindung mit einem Spindeltrieb lässt sich die Antriebswelle mit dem Schneidrad in axialer Richtung verschieben, wodurch der Schneidspalt zwischen einem Schleifring und den Messern des Schneidrades einstellbar ist. Das Schneidrad ist dabei ständig fest mit der Antriebswelle verbunden und lässt sich von dieser nicht lösen.

Aufgabe der vorliegenden Erfindung ist es, eine Vorrichtung zum Schneiden von Stapelfasern dahingehend zu verbessern, dass ein zuverlässiges und schnelles Wechseln des Schneidrades möglich ist, um einen kontinuierlichen Weiterbetrieb der Spinn-Streckanlage zu gewährleisten.

Die Erfindung löst die gestellte Aufgabe mit den Merkmalen von Anspruch 1. Weitere vorteilhafte Ausgestaltungsmerkmale der Erfindung sind durch die Unteransprüche gekennzeichnet.

Gemäß der technischen Lehre nach Anspruch 1 umfasst die Vorrichtung zum Schneiden von Stapelfasern aus einem Bündel von endlosen Fasersträngen, zumindest ein drehbares Schneidrad, um die die Faserstränge zumindest teilweise herumgeleitet werden, wobei das Schneidrad auf seinem Umfang eine Vielzahl von Messern aufweist. Die Messer wirken mit einem druck- oder kraftbelasteten Druckelement derart zusammen, dass die Faserstränge zwischen dem Druckelement und den Messern zerschnitten werden, wobei das Schneidrad über eine Welle mit einem Antrieb antreibbar gekoppelt ist.

Die Erfindung ist dadurch gekennzeichnet, dass innerhalb der Welle eine Spindel angeordnet ist, wobei das Schneidrad mit der Welle über eine lösbare Spannvorrichtung verbunden ist, die über eine axiale Bewegung der Spindel zu öffnen oder zu schließen ist.

Dabei wirken alle Bauteile der Spannvorrichtung formschlüssig miteinander zusammen, so dass keine Hilfsenergie benötigt wird, um das Schneidrad zu fixieren. Da lediglich über die axiale Verstellung der Spindel die Spannvorrichtung zum Wechseln des Schneidrades geöffnet und verschlossen wird, ergibt sich eine minimale Wechselzeit für den Austausch des Schneidrades. Es ist kein kompliziertes Lösen oder Verschrauben von Befestigungselementen notwendig. Weiterhin finden keine Rotationsbewegungen von Bauteilen zueinander statt, so dass das System nahezu verschleißfrei arbeitet.

Vorteilhafterweise erfolgt die axiale Bewegung der Spindel zum Schließen der Spannvorrichtung über einen Kraftspeicher. Der Kraftspeicher, der in bevorzugter Ausführungsform als Federpaket ausgebildet sein kann, zieht die Spindel in axialer Richtung nach oben, wodurch die Spannvorrichtung verriegelt wird.

Bevorzugt wird die axiale Bewegung der Spindel zum Öffnen der Spannvorrichtung pneumatisch, hydraulisch oder elektromotorisch erzeugt. In einer bevorzugten Ausführungsform ist die Spindel mit einem Pneumatikzylinder verbunden, der die Spindel gegen die Kraft des Kraftspeichers in axialer Richtung, in diesem Ausführungsbeispiel auf das Schneidrad zu, verschiebt. Nach Abschalten der pneumatischen, hydraulischen oder elektromotorischen Kraft zieht der Kraftspeicher bzw. das Federpaket die Spindel in axialer Richtung wieder nach oben, wodurch die Spannvorrichtung verriegelt wird.

Dabei umfasst die Spannvorrichtung mindestens einen Greifer, der in geschlossener Position die Welle mit dem Schneidrad direkt oder indirekt verbindet. Der Greifer führt dabei fast synchron mit der Spindel ebenfalls eine axiale Bewegung aus, über die die Verbindung zwischen der Spindel und dem Schneidrad gelöst oder hergestellt wird.

Der Greifer wird vorzugsweise in einer Kulissenführung geführt, wobei der Greifer im Bereich des Innendurchmessers eine Aussparung aufweist, die in der oberen geschlossenen Position zum Schneidrad hin geschlossen ist. In einer unteren geöffneten Position ist die Aussparung zum Schneidrad hin geöffnet, so dass ein Absatz eines Anzugbolzens, der mit dem Schneidrad verbunden ist, freigegeben wird.

Der Greifer weist einen nach außen gerichteten Absatz in Form eines Kragens auf, der beim Lösen der Spannvorrichtung mit einem pilzförmigen Kopf des Anzugbolzens und der Kulissenführung zusammen wirkt, und damit den Anzugbolzen freigibt. Der pilzförmige Kopf sorgt für eine Zwangsöffnung des Greifers, so dass die Unterseite des Kragens darüber entlang gleiten muss. Der Kragen taucht dabei in eine umlaufende Nut der Kulissenführung ein, um Platz für eine Durchmesservergrößerung zu geben.

Durch eine konvexe Gestaltung der Außenkontur des Greifers über seine axiale Erstreckung wird bei einem Schließen der Spannvorrichtung der untere Bereich des Greifers mit dem Kragen derart wieder in die Kulissenführung gezogen, dass sich der Innendurchmesser der Aussparung verkleinert und sowohl ein Absatz des Bolzens, der mit der Spindel verbunden ist, wie auch ein Absatz des Anzugbolzens, der mit dem Schneidrad verbunden ist, formschlüssig mit der Aussparung zusammen wirkt. Der Greifer verbindet dabei das Schneidrad indirekt über die Spindel mit der Welle.

Bei einer einteiligen Ausführung von Spindel und Greifer würde der Greifer zusammen mit der Kulisse das Schneidrad mit dem Anzugbolzen direkt miteinander wie bei einer Steckkupplung verbinden.

Die Erfindung wird nachfolgend anhand eines möglichen schematisch dargestellten Ausführungsbeispieles näher erläutert. Es zeigt:
- Figur 1:: eine Teildarstellung einer Faserschneidvorrichtung mit einem fixierten Schneidrad;
- Figur 2:: eine Detaildarstellung der zugehörigen Spannvorrichtung;
- Figur 3:: eine Detaildarstellung der Spannvorrichtung mit einem gelösten Schneidrad.

Figur 1 zeigt ein Ausführungsbeispiel einer erfindungsgemäßen Schneidvorrichtung 1 zum Schneiden von Stapelfasern aus einem Bündel von endlosen Fasersträngen. Ein um die Drehachse einer Welle 10 drehbares und mittels Motor angetriebenes zylindrisches Schneidrad 2 weist auf seinem Umfang eine Vielzahl von Messern 3 auf, die mit ihren Schneiden in Richtung des Außenumfanges zeigen. In diesem Ausführungsbeispiel sind nur zwei Messer 3 von insgesamt ca. 50 oder mehr Messern beispielhaft dargestellt. Der Abstand der Messerschneiden auf dem Außenumfang entspricht dabei ungefähr der zukünftigen geschnittenen Faserlänge. Seitlich an einem Gehäuse 8 angeordnet ist ein Antrieb 9, mit dem das Schneidrad 2 über die Welle 10 in eine Drehbewegung versetzt wird. Innerhalb der Welle 10 ist eine Spindel 4 und eine Spannvorrichtung 20 angeordnet, wobei zumindest die Spindel 4 in axialer Richtung bewegbar ist. Im oberen Bereich der Welle 10 ist die Spindel 4 von einem Federpaket 7 umgeben, das mit Vorspannung die Spannvorrichtung 20 beaufschlagt. Oberhalb der Spindel 4 ist ein Pneumatikzylinder 6 angeordnet, mit dem das Federpaket 7 zusammen gedrückt werden kann. Dieser hat bei rotierender Welle 10 keinen Kontakt zur Spindel 4, so dass sich die Welle 10 frei drehen kann.

Bezugnehmend auf Figur 1 und die Vergrößerung in Figur 2 umfasst die Spannvorrichtung 20 im Wesentlichen einen pilzförmigen Anzugbolzen 24 und einen damit korrespondierenden Greifer 23. Der Greifer 23 ist zumindest teilweise hohlzylindrisch bzw. als rohrförmiges Bauteil mit unterschiedlichen innenliegenden Absätzen und Durchmessern ausgebildet und kann seine Öffnung an seiner unteren Stirnseite, die dem Schneidrad 2 zugeordnet ist, vergrößern oder verkleinern. Um den Greifer 23 montieren zu können und damit er seine Öffnung an der unteren Stirnseite vergrößern oder verkleinern kann, ist er entlang seiner Längsachse in mindestens zwei Elemente aufgeteilt worden. Sinnvoll kann es ebenfalls sein, den Greifer 23 entlang seiner Längsachse beispielsweise in drei oder vier Elemente aufzuteilen. Die Elemente des Greifer 23 stellen separate Bauteile da, die zusammen in eine Bohrung oder Führung (hier eine Kulissenführung 22) montiert den Greifer 23 bilden.

Der Greifer 23 wirkt mit einem zylinderförmigen Bolzen 21 zusammen, der mit der Spindel 4 lösbar über ein Gewinde 4a befestigt ist. Der Bolzen 21 weist einen oberen Absatz 21a und einen unteren Absatz 21b auf, die als Durchmesservergrößerung des zylinderförmigen Bolzens 21 ausgebildet sind.

In diesem Ausführungsbeispiel weist der Greifer 23 eine Aussparung 23a auf, die als Durchmesservergrößerung des Innendurchmessers im mittleren Bereich angeordnet ist. In diese Aussparung 23a greift im oberen Teil der untere Absatz 21b des Bolzens 21 ein. Im unteren Teil der Aussparung 23a greift der Kopf 24a eines Anzugbolzens 24 ein. Weiterhin weist der Greifer 23 an seinem unteren Ende einen nach außen gerichteten Absatz 23b auf. Der mehrteilige Greifer 23 wird mit seinem Außendurchmesser durch eine Kulissenführung 22 geführt und zusammengehalten. Die Kulissenführung 22 ist ebenfalls als rohrförmiges Bauteil bzw. Buchse ausgebildet und in der Welle 10 angeordnet und befestigt.

Bezugnehmend auf Figur 1 und 2 ist der Pneumatikzylinder 6 außer Betrieb, wodurch das Federpaket 7 mit den vielen aufeinander geschichteten Tellerfedern die Spindel 4 nach oben, also von dem Schneidrad 2 weg zieht. Da der Bolzen 21 über das Gewinde 4a mit der Spindel 4 verbunden ist, zieht der untere Absatz 21b des Bolzens 21 den Greifer 23 in der Kulissenführung 22 nach oben. In die Aussparung 23a greift auch der Absatz 24a des Anzugbolzens 24 ein. Dadurch wird auch das über das Gewinde 24b mit dem Anzugbolzen 24 verbundene Schneidrad 2 nach oben gezogen. Die Übertragung des Antriebsdrehmomentes vom Antrieb 9 über die Welle 10 auf das Schneidrad 2 erfolgt durch den Bolzen 5. Die erfindungsgemäße Spannvorrichtung 20 hat den Vorteil, dass ohne Hilfsenergie immer eine sichere Verriegelung des Schneidrades 2 durch das Federpaket 7 gewährleistet ist.

Eine Entriegelung der Spannvorrichtung 20 erfolgt durch eine Beaufschlagung des Federpaketes 7 durch den Pneumatikzylinder 6, wodurch das Federpaket 7 zusammengedrückt wird und die Spindel 2 abgesenkt wird. Damit drückt der obere Absatz 21a des Bolzens 21 den Greifer 23 an seiner oberen Stirnfläche in der Kulissenführung 20 nach unten. Der Greifer 23 öffnet sich aufgrund seiner Geometrie trotz Gewichtsbelastung durch den pilzförmigen Kopf 24a. Die Aussparung 23a vergrößert sich soweit, dass der pilzförmige Kopf 24a des Anzugbolzens 24 durch die entstehende Durchmesservergrößerung passt und das Schneidrad 2 nicht mehr gehalten wird. Die Entlastung der Spindel 2 mit dem Zusammendrücken des Federpaketes 7 bewirkt in diesem Ausführungsbeispiel eine vertikale Verschiebung der zusammenwirkenden Bauteile von rund 10 mm.

Entsprechend der Größe des Schneidrades ist das Federpaket 7 und der Pneumatikzylinder 6 in der Dimensionierung anzupassen.

Die Erfindung hat den Vorteil, dass keine Hilfsenergie zum Fixieren des Schneidrades 2 benötigt wird. Dadurch, dass keine Rotationsbewegungen zu einander stattfinden, ist das System nahezu verschleißfrei.

Die Fixierung bzw. das Lösen des Schneidrades 2 durch die Spannvorrichtung 20 erfolgt nur durch eine begrenzte axiale Bewegung der Spindel 4, wobei die Bauteile der Spannvorrichtung 20, abgesehen vom Federpaket 7, alle formschlüssig miteinander zusammen wirken. Lediglich die Spindel 4 wird im verriegelten Zustand kraftschlüssig nach oben bewegt und gehalten, wobei der Kraftschluss durch den Pneumatikzylinder 6 zur Entriegelung aufgehoben wird.

### Bezugszeichen

- 1: Schneidvorrichtung
- 2: Schneidrad
- 3: Messer
- 4: Spindel
- 4a: Gewinde
- 5: Bolzen
- 6: Pneumatikzylinder
- 7: Federpaket
- 8: Gehäuse
- 9: Antrieb
- 10: Welle

- 20: Spannvorrichtung
- 21: Bolzen
- 21a: oberer Absatz
- 21b: unterer Absatz
- 22: Kulissenführung
- 23: Greifer
- 23a: Aussparung
- 23b: Absatz
- 24: Anzugbolzen
- 24a: pilzförmiger Kopf
- 24b: Gewinde

## Patentansprüche

1. Vorrichtung zum Schneiden von Stapelfasern aus einem Bündel von endlosen Fasersträngen, die um ein drehbares Schneidrad (2) zumindest teilweise herumgeleitet werden, wobei das Schneidrad (2) auf seinem Umfang eine Vielzahl von Messern (3) aufweist, die mit einem druck- oder kraftbelasteten Druckelement derart zusammen wirken, dass die Faserstränge zwischen dem Druckelement und den Messern (3) zerschnitten werden, wobei das Schneidrad (2) über eine Welle (10) mit einem Antrieb (9) antreibbar gekoppelt ist, **dadurch gekennzeichnet, dass** innerhalb der Welle (10) eine Spindel (4) angeordnet ist, wobei das Schneidrad (2) mit der Welle (10) über eine lösbare Spannvorrichtung (20) verbunden ist, die über eine axiale Bewegung der Spindel (4) zu öffnen oder zu schließen ist.

2. Vorrichtung nach Anspruch 1, **dadurch gekennzeichnet, dass** die axiale Bewegung der Spindel (4) zum Schließen der Spannvorrichtung (20) über einen Kraftspeicher erfolgt.

3. Vorrichtung nach einem der vorhergehenden Ansprüche, **dadurch gekennzeichnet, dass** die axiale Bewegung der Spindel (4) zum Öffnen der Spannvorrichtung (20) pneumatisch, hydraulisch oder elektromotorisch erfolgt.

4. Vorrichtung nach Anspruch 2, **dadurch gekennzeichnet, dass** der Kraftspeicher als Federpaket (7) ausgebildet ist.

5. Vorrichtung nach einem der vorhergehenden Ansprüche, **dadurch gekennzeichnet, dass** die Spannvorrichtung (20) mindestens einen Greifer (23) umfasst, der in geschlossener Position die Welle (10) mit dem Schneidrad (2) direkt oder indirekt verbindet.

6. Vorrichtung nach Anspruch 5, **dadurch gekennzeichnet, dass** der Greifer (23) zumindest teilweise hohlzylindrisch bzw. als rohrförmiges Bauteil ausgebildet ist, dessen Öffnung an der unteren Stirnseite, die dem Schneidrad (2) zugeordnet ist, vergrößer- oder verkleinerbar ist.

7. Vorrichtung nach Anspruch 5 oder 6, **dadurch gekennzeichnet, dass** der Greifer (23) innerhalb einer Kulissenführung (22) in axialer Richtung verfahrbar ist.

8. Vorrichtung nach Anspruch 5 bis 7, **dadurch gekennzeichnet, dass** ein Bolzen (21), der mit der Spindel (4) verbunden ist, mit dem Greifer (23) zusammen wirkt.

9. Vorrichtung nach einem der Ansprüche 5 bis 8, **dadurch gekennzeichnet, dass** das Schneidrad (2) mit einem Anzugbolzen (24) mit einem pilzförmigen Kopf (24a) verbunden ist, der mit dem Greifer (23) zusammen wirkt.

10. Vorrichtung nach einem der Ansprüche 5 bis 9, **dadurch gekennzeichnet, dass** der Greifer (23) einen nach außen gerichteten Absatz (23b) aufweist, der beim Lösen der Spannvorrichtung (20) mit der Kulissenführung (22) zusammen wirkt, und damit den Anzugbolzen (24) freigibt.

## Claims

1. Device for cutting staple fibers of a bundle of continuous fiber strands directed at least in part around a rotatable cutting wheel (2), wherein the cutting wheel (2) has a plurality of blades (3) on its circumference, which cooperate with a pressure-loaded or force-loaded pressure element such that the fiber strands are cut between the pressure element and the blades (3), wherein the cutting wheel (2) is coupled to a drive (9) via a shaft (10) so as to be drivable, **characterized in that** a spindle (4) is arranged inside the shaft (10), wherein the cutting wheel (2) is connected to the shaft (10) via a releasable clamping device (20) to be opened or closed by means of an axial movement of the spindle (4).

2. Device of claim 1, **characterized in that** the axial movement of the spindle (4) for closing the clamping device (20) is performed via an energy store.

3. Device of one of the preceding claims, **characterized in that** the axial Movement of the spindle (4) for opening the clamping device (20) is effected pneumatically, hydraulically or electromotively.

4. Device of claim 2, **characterized in that** the energy store is configured as a spring package (7).

5. Device of one of the preceding claims, **characterized in that** the clamping device (20) comprises at least one gripper (23) which in the closed position connects the shaft (10) directly or indirectly to the cutting wheel (2).

6. Device of claim 5, **characterized in that** the gripper (23) is designed at least in part as a hollow cylindrical element or as a tubular component whose opening at the lower end face which is associated with the cutter wheel (2), is adapted to be enlarged or reduced.

7. Device of claim 5 or 6, **characterized in that** the gripper (23) is adapted to be moved in the axial direction in a slotted guide (22).

8. Device of claims 5 to 7, **characterized in that** a bolt (21) connected to the spindle (4) cooperates with the gripper (23).

9. Device of one of claims 5 to 8, **characterized in that** the cutting wheel (2) is connected to a tightening bolt (24) having a mushroom-shaped head (24a) which cooperates with the gripper (23).

10. Device of one of claims 5 to 9, **characterized in that** the gripper (23) comprises an outward directed shoulder (23b) which cooperates with the slotted guide (22) when the clamping device (20) is released, and which thus releases the tightening bolt (24).

## Revendications

1. Dispositif destiné à la coupe de fibres discontinues à partir d'un faisceau de brins de fibres sans fin qui sont au moins partiellement conduits autour d'une molette de coupe (2) rotative, la molette de coupe (2) présentant sur son pourtour une multiplicité de lames (3) qui coopèrent avec un élément de pression chargé par pression ou par force de telle sorte que les brins de fibres sont découpés entre l'élément de pression et les lames (3), la molette de coupe (2) étant, par le biais d'un arbre (10), couplée à un entraînement (9) de façon à pouvoir être entraînée, **caractérisé en ce qu'**une broche (4) est disposée à l'intérieur de l'arbre (10), la molette de coupe (2) étant raccordée à l'arbre (10) par le biais d'un dispositif de serrage (20) pouvant être desserré qui est destiné à être ouvert ou fermé par le biais d'un mouvement axial de la broche (4).

2. Dispositif selon la revendication 1, **caractérisé en ce que** le mouvement axial de la broche (4) destiné à la fermeture du dispositif de serrage (20) s'effectue par le biais d'un accumulateur de force.

3. Dispositif selon l'une des revendications précédentes, **caractérisé en ce que** le mouvement axial de la broche (4) destiné à l'ouverture du dispositif de serrage (20) s'effectue de façon pneumatique, hydraulique ou électromotrice.

4. Dispositif selon la revendication 2, **caractérisé en ce que** l'accumulateur de force est constitué en tant que paquet de ressorts (7).

5. Dispositif selon l'une des revendications précédentes, **caractérisé en ce que** le dispositif de serrage (20) comprend au moins un grappin (23) qui, dans la position fermée, raccorde de façon directe ou indirecte l'arbre (10) à la molette de coupe (2).

6. Dispositif selon la revendication 5, **caractérisé en ce que** le grappin (23) est constitué au moins partiellement de façon cylindrique et creuse ou respectivement en tant que composant de forme tubulaire dont l'ouverture sur le côté frontal inférieur qui est affecté à la molette de coupe (2) peut être agrandie ou réduite.

7. Dispositif selon la revendication 5 ou 6, **caractérisé en ce que** le grappin (23) peut être déplacé dans la direction axiale à l'intérieur d'un guidage à coulisse (22) .

8. Dispositif selon les revendications 5 à 7, **caractérisé en ce qu'**un boulon (21) qui est raccordé à la broche (4) coopère avec le grappin (23).

9. Dispositif selon l'une des revendications 5 à 8, **caractérisé en ce que** la molette de coupe (2) est raccordée à un boulon de serrage (24) avec une tête (24a) en forme de champignon qui coopère avec le grappin (23).

10. Dispositif selon l'une des revendications 5 à 9, **caractérisé en ce que** le grappin (23) présente un gradin (23b) dirigé vers l'extérieur qui, lors du desserrement du dispositif de serrage (20), coopère avec le guidage à coulisse (22) et libère ainsi le boulon de serrage (24).
